# EUROPÄISCHE PATENTSCHRIFT

(11) **EP 0 275 412 B1**
(45) Veröffentlichungstag und Bekanntmachung des Hinweises auf die Patenterteilung: **20.01.1993**
(21) Anmeldenummer: 87117436.3
(22) Anmeldetag: 26.11.1987
(51) Int. Cl.: E01D 21/04, E01D 19/04, E21D 10/12

(54) **Verfahren zum Herstellen eines langgestreckten Bauwerkes**
Method of producing an elongate structure
Procédé de construction d'ouvrages allongés

(30) Priorität: 22.01.1987 DE 3701682
(43) Veröffentlichungstag der Anmeldung: 27.07.1988
(73) Patentinhaber: STRABAG BAU - AG, D-50535 Köln (DE)
(72) Erfinder: Bergfelder, Jürgen, Dr., D-5000 Köln 50 (DE); Zilch, Konrad, Dr., D-5060 Bergisch Gladbach 1 (DE)
(74) Vertreter: Hennicke, Albrecht, Dipl.-Ing.

(56) Entgegenhaltungen:
- DE-A- 3 326 608
- DE-A- 3 338 652
- DE-B- 1 247 369

## Beschreibung

Die Erfindung betrifft ein Verfahren zum Herstellen eines langgestreckten Bauwerkes, wie Brückenüberbau, Unterwassertunnel od.dgl., das im Taktschiebeverfahren von der Stelle eines Bauwerkendes aus in aneinander anschließenden Abschnitten hergestellt und in Längsrichtung des Bauwerkes auf im Längsabstand voneinander angeordneten Stützungen in seine Gebrauchslage geschoben wird.

Es ist bekannt, den Überbau einer mehrfeldrigen Spannbetonbrücke im Taktschiebeverfahren herzustellen. Hierbei wird auf einem Fertigungsplatz, der hinter einem Brückenwiderlager angeordnet ist, ein Überbauabschnitt nach dem anderen hergestellt und mit dem vorangehenden Überbauabschnitt biegesteif verbunden. Der so teilweise fertiggestellte Überbau wird dann über die vorher hergestellten Brückenpfeiler hinweg im Takt der Herstellung der einzelnen Abschnitte in seine endgültige Lage geschoben.

Da beim Längsvorschieben im Überbau unterschiedlich große Biegemomente mit wechselnden Vorzeichen auftreten, wird der Überbau jedenfalls für den Bauzustand seiner Längsverschiebung auf ganzer Länge biegesteif ausgebildet. Für den Längsvorschub wird jedoch dann stets eine geradlinige oder nach einem Kreisbogen gekrümmte Vorschubbahn benötigt, d.h. die Lagerstellen auf den Pfeilern müssen im Grundriß oder in der Gradiente auf einer geraden Linie oder einem Kreisbogen liegen. Ist die Längsachse der Brücke im Grundriß oder in der Gradiente nach einer von der Geraden oder dem Kreisbogen abweichenden Kurve gekrümmt und weist sie beispielsweise nach einer Klothoide geformte Übergangsbögen auf, kann es notwendig werden, die Pfeiler breiter auszuführen und mit seitlich verschiebbaren Lagern zu versehen oder auf den Pfeilern für den Verschiebevorgang überhöhte Lager anzuordnen und den Überbau im Endzustand auf die endgültigen Lager abzusenken. Durch diese Maßnahmen wird die Längsverschiebung der Brücke sehr kompliziert und erfordert eine Reihe zusätzlicher und unter Umständen sehr kostenintensiver Maßnahmen.

Es ist auch bereits bekannt, die Tunnelröhre eines Unterwassertunnels im Taktschiebeverfahren herzustellen (DE-OS 33 38 652). Bei diesem bekannten Verfahren wird die Tunnelröhre in aneinander anschließenden Abschnitten hergestellt, die im Endzustand eine Gelenkkette bilden. Für den Bauzustand jedoch wird die Tunnelröhre durchgehend einstückig als biegesteifer Stab ausgebildet, damit die Tunnelröhre über mehrere, im Längsabstand voneinander angeordnete Führungsjoche hinweg im Wasser frei auskragend vorgeschoben werden kann. Infolge der sehr hohen Biegesteifigkeit der Tunnelröhre führen schon geringe Setzungen der Führungsjoche beim Vorschieben zu erheblichen Zwängungskräften in der biegesteifen Tunnelröhre, die wesentlich höhere Schnittkräfte erzeugen können, als sie in der Gebrauchslage des Tunnels auftreten.

Aufgabe der Erfindung ist es, diese Nachteile zu vermeiden und ein Verfahren zum Herstellen eines langgestreckten Bauwerkes im Taktschiebeverfahren anzugeben, mit dem es möglich ist, einerseits auch solche Bauwerke ohne temporäre Änderung ihrer Stützungen durch Längsvorschub in ihre endgültige Lage zu bringen, die im Gebrauchszustand nach einer von der Geraden oder einem Kreisbogen abweichenden Kurve gekrümmt sind, und andererseits beim Längsvorschub Zwängungskräfte im Bauwerk zu vermeiden.

Diese Aufgabe wird mit der Erfindung dadurch gelöst, daß das Bauwerk mindestens für den Bauzustand seiner Längsverschiebung als Träger mit Gelenken ausgebildet wird und einen sich über mindestens die Länge des Abstandes zweier Stützungen erstreckenden, biegesteifen Teil aufweist.

Diese Ausgestaltung hat den Vorteil, daß sich das Bauwerk beim Vorschieben wechselnden Krümmungen der Vorschubbahn anpassen kann, die durch die im Abstand voneinander angeordneten Stützungen gebildet wird. Gleichwohl wird das langgestreckte Bauwerk beim Längsvorschub durch den biegesteifen Teil stabilisiert, ohne daß das Bauwerk beim Vorschieben wesentlichen Zwängungen unterworfen wird, da der biegesteife Teil stets nur auf zwei aufeinanderfolgenden Stützungen aufliegt und zusammen mit den gelenkig angeschlossenen Teilen nach Art eines Gerberträgers ein statisch bestimmtes System bildet. Der biegesteife Teil wird zweckmäßigerweise am in Vorschubrichtung vorderen Ende des Bauwerkes angeordnet und kann auch mit einem leichten Vorbauschnabel versehen sein, wie er üblicherweise beim Taktschiebeverfahren am vorderen Ende des Bauwerkes befestigt wird. Dieser Vorbauschnabel verlängert zwar den biegesteifen Teil des Bauwerkes, seine Steifigkeit ist aber im Verhältnis zu diesem so gering, daß trotz zeitweise statisch unbestimmter Lagerung beim Vorschieben im Bauwerk keine unerwünscht hohen Zwängungen auftreten.

Die an den biegesteifen Teil anschließenden, durch Gelenke verbundenen Bauwerkteile können eine Länge haben, die dem Abstand der Stützungen entspricht, wobei der Abstand aller Stützungen zweckmäßig gleich groß ist. Im Gebrauchszustand befinden sich dann die Gelenkstellen über den Stützungen und es ist möglich, die Gelenke zu öffnen, so daß dann die einzelnen Bauwerkabschnitte als frei aufliegende Träger jeweils ein Überbaufeld überspannen, wie dies beispielsweise für Eisenbahnbrücken häufig gefordert wird.

Nach der Erfindung ist es auch möglich, bei dem vorzuschiebenden Bauwerk über mehrere Stützungen sich erstreckende, biegesteife Bauwerkteile und an diese durch Gelenke angeschlossene Einhängeteile abwechseln zu lassen, deren Länge kleiner ist als der Abstand der Stützungen.

Bei einem anderen Bauverfahren der eingangs näher erläuterten Art, bei dem für den Gebrauchszustand etwa vorgesehene Gelenke im Bauwerk während der Längsverschiebung durch Zusammenpressen der Bauwerkabschnitte oder Bauwerkteile im Gelenkbereich versteift werden, wird nach der Erfindung so vorgegangen, daß die Bauwerkabschnitte bzw. Bauwerkteile durch zusammendrückbare Elemente in den Gelenkbereichen gegeneinander abgestützt werden und hierdurch mindestens während der Längsverschiebung in den Gelenkbereichen eine gewisse Beweglichkeit und begrenzte Biegesteifigkeit haben.

Durch die Zwischenschaltung von vorzugsweise weich eingestellten Elastomerplatten in den Gelenkfugen gelingt es, die Biegesteifigkeit des Bauwerkes herabzusetzen und hierdurch die Zwängungskräfte zu vermindern, die beispielsweise bei Stützensenkungen oder dann auftreten, wenn sich die Krümmung der Verschiebebahn ändert, auf der das Bauwerk in seine Gebrauchslage geschoben wird.

Um eine elastische Abstützung im Gelenkbereich zu erreichen, werden in den Gelenkfugen der Gelenke zwischen den Bauwerkabschnitten bzw. Bauwerkteilen zweckmäßig weich eingestellte Elastomer-Lagerplatten, z.B. aus Neopren, angeordnet und die Bauwerkteile bzw. Bauwerkabschnitte werden im Gelenkbereich, falls erforderlich, mit Spanngliedern zusammengespannt. Durch Verändern der Spannung in den Spanngliedern kann die Biegesteifigkeit in den Gelenkbereichen beim Vorschieben des Bauwerkes nach Bedarf verändert werden. Hierdurch ist es möglich, die Biegesteifigkeit des Bauwerkes an vielen Stellen innerhalb weiter Grenzen nach Bedarf einzustellen und hierdurch die Momentenverteilung optimal zu beeinflussen.

Bei großen und massigen Bauwerken, wie Unterwassertunneln, die unter Auftrieb stehen und beim Vorschieben über Führungsjoche geleitet werden, die in verhältnismäßig großem Längsabstand voneinander angeordnet sind, kann es zweckmäßig sein, wenn im Bauwerk auf die Länge des Abstandes zwischen zwei Stützungen jeweils mehrere elastische Gelenke, zweckmäßig zwei bis vier Gelenke, vorgesehen werden. Man erreicht dann einerseits eine genügend hohe Biegesteifigkeit, um die Tunnelröhre zielgenau durch das zu durchörternde Gewässer vorschieben zu können, hat aber andererseits auch die Möglichkeit, das Bauwerk auf vom Kreisbogen oder der Geraden abweichenden Gradienten vorzuschieben und Zwängungen aus Bauungenauigkeiten und Setzungen wesentlich zu vermindern.

Die Anordnung von zusammendrückbaren Elementen ist nicht nur in den Gelenkfugen von Koppelgelenken möglich, sondern auch in den Gelenken von Gerberträgern. Hierbei kann der biegesteife Teil am vorderen Ende des Gerberträgers im Abstand der Stützungen Gelenke aufweisen, die für den Bauzustand der Längsverschiebung vollständig versteift werden. Es ist dann möglich, diese Gelenke nach dem Erreichen der Gebrauchslage in Wirkung zu setzen, so daß das Bauwerk, beispielsweise eine Tunnelröhre, eine vollständige Gelenkkette ergibt, deren einzelne Bauwerkabschnitte natürlich im Gelenkfugenbereich gegeneinander abgedichtet werden müssen. Es ist auch möglich, im Gebrauchszustand alle Gelenke, also auch die versteiften Gelenke in dem beim Vorfahren biegesteifen Teil des Bauwerkes zu öffnen, wenn eine vollständige Reihe frei aufliegender Träger erzeugt werden soll, die sich auf jeweils zwei Stützungen abstützen.

Nach der Erfindung ist es weiterhin möglich, bei den elastischen Gelenken oben und unten unterschiedliche Spannkräfte zu erzeugen. Hierdurch kann erreicht werden, daß sich die elastischen Gelenke gegenüber positiven und negativen Momenten verschieden verhalten, d.h. bei Einwirkung von negativen Momenten eine größere Steifigkeit entfalten als bei positiven Momenten oder umgekehrt. Die Moment-Winkelverdrehung-Beziehung muß also nicht symmetrisch zum Nullpunkt sein. Durch die teilgelenkige Verbindung der Bauwerkabschnitte oder Bauwerkteile kann das Verhältnis der Schnittgrößen aus Last und Zwängungen optimal gesteuert werden.

Weitere Merkmale und Vorteile der Erfindung ergeben sich aus der nachfolgenden Beschreibung und den Zeichnungen, in denen bevorzugte Ausführungsformen der Erfindung an Beispielen näher erläutert sind. Es zeigt:
- Fig. 1: einen Unterwassertunnel, der nach einem Verfahren nach der Erfindung hergestellt wird, im Bauzustand in einer Seitenansicht in schematischer Darstellungen,
- Fig. 2: eines der offenen Gerbergelenke des Tunnels nach Fig. 1 im Längsschnitt in vergrößertem Maßstab,
- Fig. 3: eines der versteiften Gelenke der Tunnelröhre nach Fig. 1 in vergrößertem Maßstab im Längsschnitt,
- Fig. 4: ein elastisches Gelenk einer Tunnelröhre der in Fig. 1 dargestellten Art, die beim Vorschieben aus einer durch elastische Gelenke verbundenen Gelenkkette besteht, in vergrößertem Maßstab im Längsschnitt,
- Fig. 5 und 6: als Gerberträger ausgebildete Überbauten von mehrfeldrigen Brücken bzw. Tunneln im Bauzustand des Taktschiebens in schematischer Darstellung und
- Fig. 7 und 8: Überbauten von Brücken bzw. Tunneln, deren Überbauabschnitte durch elastische Gelenke nach der Erfindung verbunden sind, in den Fig. 5 und 6 entsprechenden Darstellungen.

Die folgenden Erläuterungen werden am Beispiel eines Tunnels gegeben; sie sind sinngemäß aber auch für Überbauten von Brücken gültig.

In Fig. 1 ist mit 10 ein Unterwassertunnel bezeichnet, der einen Fluß 11 unterquert und dessen Tunnelröhre 12 am linken Ufer 13 in aufeinanderfolgenden Abschnitten hergestellt und im Taktschiebeverfahren durchs Wasser zum rechten Ufer 14 geschoben wird. Zu diesem Zweck ist im Flußbett und in den anschließenden Uferbereichen 13 und 14 ein quer zum Fluß 11 angeordneter Graben ausgehoben. Der Raum um den Tunnel herum wird nach dem Einschieben der Tunnelröhre 12 wieder verfüllt, um die Tunnelröhre 12 im Gebrauchszustand im Boden einzubetten und das ursprüngliche Gewässerprofil wieder herzustellen.

Am linken Ufer 13 des Flusses 11 befindet sich eine Vorpreßgrube 16, die gegenüber dem Gewässergraben durch ein Dichtungsportal 17 abgeschlossen ist. Die Vorpreßgrube 16 dient als Fertigungsplatz zum Herstellen der einzelnen Bauwerkabschnitte 18 der Tunnelröhre 12 und zum Ausschieben des fertiggestellten Teiles der Tunnelröhre 12 in den mit Wasser gefüllten Kanal, bis diese Tunnelröhre 12 das zweite Dichtungsportal 19 am rechten Ufer 14 erreicht. An dieses Dichtungsportal 19 schließt sich dann die an Ort und Stelle errichtete Tunnelmündung 20 an, die nach dem vollständigen Herstellen und Einschieben der Tunnelröhre auch am linken Ufer 13 gebaut wird und dort mit 21 bezeichnet ist.

Zwischen den Dichtungsportalen 17 und 19 sind auf der Kanalsohle 15 Stützungen 23, 24, 25, 26, 27, 28 und 29 angeordnet, welche untereinander und von den Dichtungsportalen 17 vorzugsweise alle den gleichen Längsabstand l haben und mit Gleit- oder Rollenlagern 30 und nicht näher dargestellten seitlichen Führungen für den Vorschub der Tunnelröhre 12 durchs Wasser versehen sind.

Die Tunnelröhre 12 ist an ihrem rechten, in Vorschubrichtung 22 vorderen Ende durch eine Stirnplatte 31 wasserdicht verschlossen und wird in der Vorpreßgrube 16 in einzelnen, aneinander anschließenden Abschnitten 18a, 18b, 18c, 18d, 18e, 18f, 18g, 18h, 18i, 18j, 18k, 18l usw. aus Stahlbeton aufeinanderfolgend hergestellt und jeweils nach Fertigstellung und Erhärtung eines Abschnittes in Längsrichtung 22 durch das Dichtungsportal 17 in den Graben ausgeschoben, wobei die Tunnelröhre auf den Stützungen 23 bis 28 entlanggleitet und geführt wird, bis sie das gegenüberliegende Dichtungsportal 19 am rechten Ufer 14 erreicht.

Bei der Herstellung in der Vorpreßgrube 16 wird zwischen je zwei aufeinanderfolgenden Bauwerkabschnitten 18 ein Gelenk 32 bzw. 33 vorgesehen. Die einzelnen Bauwerkabschnitte 18 haben bei dem in Fig. 1 dargestellten Ausführungsbeispiel alle die gleiche Länge, und diese Länge ist halb so groß wie der Längsabstand l der Stützungen 23 bis 29. Für den in Fig. 1 dargestellten Bauzustand der Längsverschiebung der Tunnelröhre 12 sind die Gelenke 32 zwischen den drei ersten Bauwerkabschnitten 18a, 18b und 18c versteift, während die Gelenke 33 zwischen den Bauwerkabschnitten 18c, 18d und 18e offen sind. Danach wechseln zwischen den folgenden Bauwerkabschnitten 18e bis 18l usw. jeweils zwei versteifte Gelenke 32 mit zwei aufeinanderfolgenden offenen Gelenken 33 ab, so daß ein fortlaufender Gerberträger entsteht, dessen biegesteife Bauwerkteile 35a, 35b und 35c von den Bauwerkabschnitten 18a, 18b, 18c bzw. 18e, 18f, 18g bzw. 18i, 18j, 18k und dessen Einhängeteile 36a, 36b und 36c von den Bauwerkabschnitten 18d bzw. 18h bzw. 18l gebildet werden.

Wenn im folgenden von "Gelenken" die Rede ist, werden hierunter nur vollkommen bewegliche Gelenke oder begrenzt bewegliche Gelenke, d.h. elastische Gelenke verstanden, von denen die elastischen Gelenke weiter unten noch näher erläutert werden. Die "versteiften" Gelenke werden im folgenden stets als solche bezeichnet.

Von den vollkommen beweglichen Gelenken 33 ist in Fig. 2 ein Ausführungsbeispiel dargestellt, während Fig. 3 das Ausführungsbeispiel eines für den Bauzustand des Vorschiebens versteiften Gelenkes 32 erkennen läßt. Beide Gelenke sind einfache Betongelenke, die in den Seitenwandungen 37 der Tunnelröhre angeordnet sind. Hierzu haben die Seitenwandungen 37 des Bauwerkabschnittes 18d eine im Längsschnitt rechteckige Ausnehmung 39, in die ein entsprechender Vorsprung 40 in den Seitenwandungen 37 des benachbarten Bauwerkabschnittes 18c eingreift. Zwischen den einander gegenüberliegenden horizontalen Flächen 41 und 42 bzw. 43 und 44 der Ausnehmungen 39 und der Vorsprünge 40 sind Elastomer-Lagerplatten 45, beispielsweise aus Neopren, angeordnet, die eine Winkelverdrehung der Bauwerkabschnitte 18c und 18d im Gelenkbereich gestatten. Obgleich die Gelenkfugen 46 zwischen den Bauwerkabschnitten 18c und 18d als offene Fugen dargestellt sind, ist doch jedem Fachmann klar, daß diese Fugen so abgedichtet werden müssen, daß sie zwar eine Winkelbewegung zwischen den Bauwerkabschnitten 18c und 18d gestatten, aber einen Wassereintritt mit Sicherheit verhindern. Hierfür können an sich bekannte Dichtungskonstruktionen eingesetzt werden, die jedoch nicht Gegenstand der vorliegenden Erfindung sind und deshalb auch nicht dargestellt wurden.

Bei dem in Fig. 3 dargestellten versteiften Gelenk 32 greifen die Bauwerkabschnitte 18b und 18c ebenso wie bei dem offenen Gelenk 33 mit Vorsprung 40 und Ausnehmung 39 ineinander, und es sind auch zwischen den horizontalen Lagerflächen 41 und 42 bzw. 43 und 44 Elastomer-Lagerplatten 45 vorgesehen; die vertikalen Gelenkfugen 46 sind jedoch nicht offen, sondern liegen, natürlich unter Zwischenschaltung eines nicht näher dargestellten Dichtungsmittels, dicht aufeinander und werden durch obere Gelenkspannglieder 48 und untere Gelenkspannglieder 49 fest gegeneinandergepreßt, die im Bereich der Tunnelfirstplatte 50 und der Tunnelsohlplatte 51 angeordnet und an dort vorgesehenen Verstärkungen 52 verankert sind. Wenn die Tunnelröhre ihre Gebrauchslage erreicht hat und die elastische Bettung für den Tunnel fertiggestellt ist werden diese Gelenkspannglieder 48 und 49 wieder gelöst und hierdurch die versteiften Gelenke 32 wieder in Wirkung gesetzt, so daß alle aneinander anschließenden Bauwerkabschnitte 18a bis 18l usw. eine durch wirksame Gelenke miteinander verbundene Gelenkkette bilden.

Bei der Herstellung der Tunnelröhre 12 wird zunächst der aus den Bauwerkabschnitten 18a, 18b und 18c bestehende biegesteife Bauwerkteil 35a aus dem Tunnelportal 17 frei auskragend vorgeschoben, bis das vordere Ende 12a der Tunnelröhre 12 die erste Stützung 24 im Gewässergraben erreicht. Der biegesteife Bauwerkteil 35a behält dann beim weiteren Vorschieben, bei dem er nacheinander die weiteren Stützungen 25, 26, 27, 28 und 29 erreicht, immer eine statisch bestimmte Lagerung und stabilisiert, zusammen mit dem später folgenden, biegesteifen Bauwerkteil 35b, den durch die Gelenke 33 angeschlossenen Einhängeteil 18d, wobei etwa auftretende ungleichmäßige Setzungen der Stützungen 24 bis 28 ohne Einfluß bleiben.

Bei einem anderen Verfahren nach der Erfindung wird die Tunnelröhre 12 nicht als Gerberträger ausgebildet und in biegesteife Bauwerkteile 35a, 35b, 35c und mit diesen gelenkigverbundene Einhängeteile 36a, 36b und 36c unterteilt, sondern alle Bauwerkabschnitte 18a bis 18l werden durch elastische Gelenke 60 (Fig. 4) derart miteinander verbunden, daß sie mindestens während der Längsverschiebung eine begrenzte Biegesteifigkeit und in den Gelenkbereichen eine gewisse Beweglichkeit haben. Hierbei ist die Grundausbildung im wesentlichen die gleiche wie bei dem voll beweglichen Gelenk 33 und bei dem versteiften Gelenk 32, d.h. auch bei dem elastischen Gelenk greift ein Vorsprung 40 in den Seitenwandungen 37 eines Bauwerkabschnittes, z.B. des Bauwerkabschnittes 18a, in eine Ausnehmung 39 des folgenden Bauwerkabschnittes, beispielsweise des Bauwerkabschnittes 18b, ein, wobei wieder zwischen den horizontalen Flächen 41 und 42 bzw. 43 und 44 Elastomer-Lager 45 angeordnet sind, welche die Vertikalkräfte aufnehmen. In den vertikalen, offenen Gelenkfugen 46 sind im Bereich der Tunnelfirstplatte 50 und der Tunnelsohlplatte 51 Lagerplatten 61 bzw. 62 aus einem weich eingestellten Elastomer angeordnet. Außerdem sind obere Gelenkspannglieder 48 und untere Gelenkspannglieder 49 vorgesehen, mit denen die Bauwerkabschnitte 18a und 18b im Bereich der Firstplatte 50 und der Sohlplatte 51 zusammengespannt sind. Die Bauwerkabschnitte 18a und 18b stützen sich also im Bereich ihrer oberen Firstplatte 50 und ihrer unteren Sohlplatte 51 über zusammendrückbare Elemente 61 und 62 gegeneinander ab, wobei die Biegesteifigkeit im Gelenkbereich durch Verändern der Spannung in den Gelenkspanngliedern 48 und 49 beim Vorschieben des Bauwerks verändert und den Erfordernissen entsprechend eingestellt werden kann. Hierbei können mit den oberen Gelenkspanngliedern 48 andere Spannkräfte erzeugt werden als mit den unteren Gelenkspanngliedern 49, so daß die Biegesteifigkeit der Tunnelröhre 12 im Bereich des elastischen Gelenkes 60 bei Einwirkung von negativen Momenten anders ist als bei positiven Momenten. Wird beispielsweise mit den oberen Gelenkspanngliedern 48 eine höhere Spannkraft erzeugt als mit den unteren Gelenkspanngliedern 49, hat das Gelenk bei Einwirkung negativer Momente eine höhere Steifigkeit als bei Einwirkung positiver Momente. Die Biegesteifigkeit im Gelenkbereich kann also nach Belieben eingestellt werden, wobei es auch möglich ist, die Gelenkspannglieder 48 und 49 vollständig zu lösen und die Elastomer-Platten 61 und 62 herauszunehmen, um ein vollständig bewegliches Gelenk der in Fig. 2 gezeigten Art zu erhalten. In der Regel genügt es jedoch auch für den Gebrauchszustand, die Gelenkspannglieder 48 und 49 vollständig wirkungslos zu machen, um die gewünschte Gelenkwirkung im Gebrauchszustand zu erreichen. Andererseits kann durch starkes Anspannen der Gelenkspannglieder die Gelenkwirung auch vollständig aufgehoben werden.

Bei den elastischen Gelenken nach Fig. 4 werden die Spannglieder ohne Verbund eingelegt. Durch entsprechende Wahl der Spanngliedlänge und der Fugenausbildung, z.B. Anordnung der Elastomer-Lager, kann die Biegesteifigkeit in weiten Grenzen beeinflußt werden. Die in den Gelenken nach Fig. 3 und 4 eingelegten oberen und unteren Spannglieder brauchen nicht unbedingt vorgespannt zu werden.

Wenn die Tunnelröhre 12 nicht als Gerberträger mit einzelnen biegesteifen Bauwerkteilen, sondern als Gelenkkette mit elastischen Gelenken ausgebildet wird, kann sie ebenso wie ein Gerberträger zunächst frei auskragend aus dem Dichtungsportal 17 vorgeschoben werden, wobei das Kragmoment einerseits durch entsprechend höhere Anspannung der oberen Gelenkspannglieder aufgenommen und durch geschickte Wahl des Verhältnisses von Gewicht zu Auftrieb der Tunnelröhre gering gehalten werden kann.

In den Fig. 5 bis 8 sind die bevorzugten statischen Systeme eines nach dem Verfahren nach der Erfindung herzustellenden Bauwerkes gezeigt, die sowohl für Unterwassertunnel als auch für den über mehrere Stützen durchlaufenden Überbau einer Brücke verwendet werden können. Hierbei entspricht das statische System nach Fig. 6 etwa dem System der in Fig. 1 dargestellten Tunnelröhre, wobei der am vorderen Ende 12a angeordnete biegesteife Bauwerkteil 35a noch einen leichten Vorbauschnabel 54 aufweist, der am vorderen Ende 12a des biegesteifen Bauwerkteiles befestigt ist und es gestattet, den auskragenden Teil zu verlängern, ohne das Eigengewicht zu vergrößern. Ein solcher Vorbauschnabel 54 wird üblicherweise bei Brückenüberbauten verwendet, die im Taktschiebeverfahren hergestellt werden.

Die in Fig. 6 dargestellten Gelenke 33 sind offene Gelenke der in Fig. 2 dargestellten Art und man erkennt aus Fig. 6, daß es sich hier um einen Gerberträger handelt, der sich über jeweils zwei Stützungen 24 und 25 bzw. 27 und 28 erstreckende biegesteife Bauwerkteile 35b und 35a und an diese durch Gelenke 33 angeschlossene Einhängeteile 36b und 36a aufweist.

In Fig. 5 besteht das Bauwerk, beispielsweise der Überbau 55 einer mehrfeldrigen Brücke, aus mehreren Überbauabschnitten 56a bis 56f, deren Länge dem Abstand l der Stützungen 23 bis 28 entspricht und die durch offene Gelenke 33 der in Fig. 2 dargestellten Art zu einer durchlaufenden Gelenkkette miteinander verbunden sind. Lediglich das erste Gelenk zwischen den beiden in Vorschubrichtung 22 vorderen Überbauabschnitten 56a und 56b ist ein versteiftes Gelenk 32, so daß diese beiden Überbauabschnitte zusammen mit ihrem Vorbauschnabel 54 als biegesteifer Bauwerkteil wirken, der in jeder Vorschubphase auf zwei aufeinanderfolgenden Stützungen aufliegt und die ihm folgende Gelenkkette der Überbauabschnitte 56c bis 56f im Bauzustand der Längsverschiebung stabilisiert. Im Gebrauchszustand nimmt der Überbau dann eine Lage ein, in der jeder Überbauabschnitt 56 ein Brückenfeld überspannt und mit seinen beiden Enden auf zwei aufeinanderfolgenden Stützungen aufliegt. Die offenen Gelenke 33 und das versteifte Gelenk 32 befinden sich dann jeweils in der Mitte über einer der Stützungen 23 bis 29. Sie werden dann alle vollständig geöffnet, so daß jeder Überbauabschnitt 56 im Gebrauchszustand als frei aufliegender Träger auf zwei Stützen wirkt.

Bei dem in Fig. 8 dargestellten Ausführungsbeispiel, bei dem das herzustellende Bauwerk hindern die Tunnelröhre eines Unterwassertunnels oder der Überbau 55 einer über mehrere Felder durchlaufenden Brücke sein kann, haben alle Überbauabschnitte 56a, 56b, 56c, 56d und 56e wie bei dem in Fig. 5 dargestellten Ausführungsbeispiel die Länge l eines Überbaufeldes, die dem Abstand l der Stützungen entspricht. Alle Überbauabschnitte 56a bis 56f sind durch Gelenke miteinander verbunden. Diese Gelenke sind jedoch nicht teilweise offene Gelenke und versteifte Gelenke wie bei dem Gerberträger nach Fig. 5, sondern sie sind alle elastische Gelenke 60 der in Fig. 4 dargestellten Art. Diese elastischen Gelenke 60 können beim Vorschieben des Überbaues in Längsrichtung 22 durch Verändern der Spannung in den Gelenkspanngliedern 48 und 49 in ihrer Elastizität verändert werden, um die Biegesteifigkeit der Gelenkkette im Gelenkbereich den wechselnden Beanspruchungen beim Vorschieben anzupassen.

Bei dem in Fig. 7 dargestellten Ausführungsbeispiel besteht der Tunnel 55 aus einer Vielzahl von Bauabschnitten 56, die ebenso wie bei dem Ausführungsbeispiel nach Fig. 8 durch elastische Gelenke 60 miteinander verbunden sind. Die Länge der Bauabschnitte 56 ist jedoch kleiner als der Abstand l der Stützungen 23 bis 29.

Man erkennt, daß es mit allen vorgeschriebenen Ausführungsformen, und zwar sowohl in Gerberträgeranordnung als auch in Gelenkkettenanordnung mit elastischen Gelenken, möglich ist, Gradienten mit wechselnder Krümmung zu durchfahren, da sich der Stabzug dank seiner Gelenke unterschiedlichen Krümmungen anpassen kann. Ebenso sind natürlich auch Zwängungen aus Setzungen vermieden. Das gleiche Prinzip kann auch angewendet werden, wenn es gilt, ein langgestrecktes Bauwerk über im Abstand voneinander angeordnete Stützungen vorzuschieben, die im Grundriß Punkte einer Kurve sind, deren Krümmung sich ändert. In diesem Falle müssen die Gelenke natürlich anders ausgebildet werden, um eine Winkelverdrehung um eine vertikale Achse zuzulassen.

Die Erfindung ist nicht auf die dargestellten und beschriebenen Ausführungsbeispiele beschränkt, sondern es sind mehrere Änderungen und Ergänzungen möglich, ohne den durch die anschließenden Ansprüche vorgegebenen Rahmen der Erfindung zu verlassen. Beispielsweise kann die Gelenkausbildung anders sein und die Gelenke müssen auch nicht symmetrisch zur Nullinie angeordnet werden. Ferner können die Längenverhältnisse der biegesteifen Teile und Einhängeteile der Gerberträger je nach dem Abstand der Stützungen und der Querschnittsausbildung des Bauwerkes anders gewählt werden und es ist auch möglich, die elastischen Gelenke im Gebrauchszustand des Bauwerkes beizubehalten. Schließlich besteht auch die Möglichkeit, in den biegesteifen Bauwerkteilen der für den Vorschub als Gerberträger ausgebildeten Bauwerke elastische Gelenke vorzusehen, die nur soweit versteift werden, daß die Biegesteifigkeit ausreicht, um das Bauwerk vorzuschieben und die folgende Gelenkkette ausreichend zu stabilisieren.

## Patentansprüche

1. Verfahren zum Herstellen eines langgestreckten Bauwerkes (12, 55), wie Brückenüberbau, Unterwassertunnel od.dgl., das im Taktschiebeverfahren von der Stelle eines Bauwerkendes aus in aneinander anschließenden Abschnitten (18, 56) hergestellt und in Längsrichtung des Bauwerkes auf im Längsabstand (ℓ) voneinander angeordneten Stützungen (23 bis 29) in seine Gebrauchslage geschoben wird, **dadurch gekennzeichnet,** daß das Bauwerk mindestens für den Bauzustand seiner Längsverschiebung als Träger mit Gelenken (32, 33, 60) ausgebildet wird und einen sich mindestens über die Länge des Abstandes zweier Stützungen erstreckenden biegesteifen Teil (35) aufweist.

2. Verfahren nach Anspruch 1, **dadurch gekennzeichnet,** daß sich der biegesteife Teil (35) an dem in Vorschubrichtung (22) vorderen Ende (12a) des Bauwerkes befindet.

3. Verfahren nach Anspruch 1 oder 2, **dadurch gekennzeichnet,** daß die an den biegesteifen Teil anschließenden, durch Gelenke (33) verbundenen Bauwerkteile (56) eine Länge haben, die dem Abstand (l) der Stützungen (23 bis 29) entspricht.

4. Verfahren nach Anspruch 1 oder 2, **dadurch gekennzeichnet,** daß bei dem vorzuschiebenden Bauwerk (12) über mehrere Stützungen (24, 25 bzw. 27, 28) sich erstreckende biegesteife Bauwerkteile (35a) und an diese durch Gelenke (33) angeschlossene Einhängeteile (36) abwechseln, deren Länge kleiner ist als der Abstand (l) der Stützungen (23 bis 29).

5. Verfahren zum Herstellen eines langgestreckten Bauwerkes (55), wie Brückenüberbau, Unterwassertunnel od.dgl., das im Taktschiebeverfahren von der Stelle eines Bauwerkendes aus in aneinander anschließenden Abschnitten (56) hergestellt und in Längsrichtung des Bauwerkes auf im Längsabstand (ℓ) voneinander angeordneten Stützungen (23 bis 29) in seine Gebrauchslage geschoben wird, insbesondere nach einem der Ansprüche 1 bis 4, **dadurch gekennzeichnet,** daß für den Gebrauchszustand vorgesehene Fugen oder Gelenke (60) im Bauwerk während der Längsverschiebung durch Zusammenpressen der Bauwerkabschnitte oder Bauwerkteile im Gelenkbereich teilweise versteift werden, wobei die Bauwerkabschnitte (18 bzw. 56) bzw. Bauwerkteile durch zusammendrückbare Elemente (61, 62) in den Gelenkbereichen gegeneinander abgestützt werden und hierdurch mindestens während der Längsverschiebung in den Gelenkbereichen eine gewisse Beweglichkeit und begrenzte Biegesteifigkeit haben.

6. Verfahren nach Anspruch 5, **dadurch gekennzeichnet,** daß in den Gelenkfugen (46) der Gelenke (60) zwischen den Bauwerkabschnitten (18 bzw. 56) bzw. Bauwerkteilen Elastomer (61, 62) angeordnet wird und die Bauwerkteile bzw. -abschnitte (18 bzw. 56) im Gelenkbereich mit oberen und unteren Gelenkspanngliedern (48 bzw. 49) zusammengespannt werden.

7. Verfahren nach Anspruch 6, **dadurch gekennzeichnet,** daß beim Vorschieben des Bauwerkes durch Verändern der Spannung in den Gelenkspanngliedern (48, 49) die Biegesteifigkeit in den Gelenkbereichen verändert wird.

8. Verfahren nach Anspruch 6 oder 7, **dadurch gekennzeichnet,** daß in oberen Gelenkspanngliedern (48) andere Spannkräfte erzeugt werden als in unteren Gelenkspanngliedern (49).

9. Verfahren nach einem der Ansprüche 5 bis 8, **dadurch gekennzeichnet,** daß im Bauwerk auf die Länge des Abstandes (l) zwischen zwei Stützungen jeweils mehrere elastische Gelenke (60) vorgesehen werden.

10. Verfahren nach einem der Ansprüche 1 bis 4, **dadurch gekennzeichnet,** daß der biegesteife Teil (35a bzw. 56a, 56b) am vorderen Ende (12a) des Gerberträgers im Abstand (l) der Stützungen (23 bis 29) Gelenke (32) aufweist, die für den Bauzustand der Längsverschiebung versteift werden.

11. Verfahren nach einem der Ansprüche 1 bis 10, **dadurch gekennzeichnet,** daß an dem in Vorschubrichtung (22) vorderen Ende des Bauwerkes ein Vorbauschnabel (54) befestigt wird, dessen Biegesteifigkeit wesentlich geringer ist als die des Bauwerkes.

## Claims

1. Method for producing an elongate architectural structure (12, 55), such as the superstructure of a bridge, an underwater tunnel, or the like, made in consecutive sections (18, 56) from the site of one end of the structure using the timed shifting method and pushed in the structure's longitudinal direction into its operational position along supports (23 to 29) spaced (l) apart lengthways,
characterised in that at least for the lengthways displacement stage of construction the structure is in the form of a beam with articulations (32, 33, 60) and includes a rigid part (35) which extends at least the length of the spacing between two supports.

2. Method according to claim 1, characterised in that the rigid part (35) is located at the front end (12a) of the structure in the direction of advance (22).

3. Method according to claim 1 or 2, characterised in that the parts of the structure (56) adjoining the rigid part and connected by articulations (33) are of a corresponding length to the spacing (l) of the supports (23 to 29).

4. Method according to claim 1 or 2, characterised in that on the structure (12) being advanced, rigid parts of the structure (35a) extending over a plurality of supports (24, 25, and 27, 28, respectively) alternate with slung parts (36) linked to said rigid parts (35a) by articulations (33), the length of said slung parts (36) being less than the spacing (l) of the supports (23 to 29).

5. Method for producing an elongate architectural structure (55), such as the superstructure of a bridge, an underwater tunnel, or the like, made in consecutive sections (56) from the site of one end of the structure using the timed shifting method and pushed in the structure's longitudinal direction into its operational position along supports (23 to 29) spaced (l) apart lengthways, more particularly according to one of claims 1 to 4,
characterised in that joints or articulations (60) provided in the structure for the operational state are in part braced during the longitudinal displacement by compressing the sections of the structure or parts of the structure in the articulated region, the sections of the structure (18 and 56, respectively) or parts of the structure being supported against one another in the articulated regions using compressible elements (61, 62) and thereby having some mobility and limited rigidity in the articulated regions at least during the longitudinal displacement.

6. Method according to claim 5, characterised in that elastomer (61, 62) is disposed in the articulated joints (46) of the articulations (60) between the sections of the structure (18 and 56, respectively) or parts of the structure, and the parts or sections (18 and 56, respectively) of the structure are mutually stressed in the articulated region by upper and lower joint prestressing elements (48 and 49, respectively).

7. Method according to claim 6, characterised in that while the structure is being advanced the rigidity in the articulated regions is altered by altering the stress in the joint prestressing elements (48, 49).

8. Method according to claim 6 or 7, characterised in that different stressing forces are generated in upper joint prestressing elements (48) than in lower joint prestressing elements (49).

9. Method according to any of claims 5 to 8, characterised in that a plurality of elastic articulations (60) are respectively provided in the structure for the length of the spacing (l) between two supports.

10. Method according to any of claims 1 to 4, characterised in that at the front end (12a) of the Gerber beam, at the spacing (l) of the supports 23 to 29), the rigid part (35a or 56a, 56b) has articulations (32) which are braced for the longitudinal displacement stage of construction.

11. Method according to any of claims 1 to 10, characterised in that a launching nose (54) is fastened on the end of the structure that is at the front in the direction of advance (22), the rigidity of which nose is much less than that of the structure.

## Revendications

1. Procédé de fabrication d'un ouvrage de longue portée (12, 55), tel que tablier de pont, tunnel immergé ou autre, réalisé, depuis l'emplacement d'une extrémité de l'ouvrage, en tronçons (18, 56) raccordés les uns aux autres selon le procédé de poussage en cadence et poussé dans le sens longitudinal de l'ouvrage sur des appuis (23 à 29) disposés à un intervalle (l) les uns des autres jusqu'en position d'utilisation, caractérisé en ce que l'ouvrage se présente, au moins pendant la phase de réalisation de son déplacement longitudinal, sous la forme de supports pourvus d'articulations (32, 33, 60) et comporte un tronçon (35) résistant à la flexion d'une longueur au moins égale à l'intervalle compris entre deux appuis.

2. Procédé selon la revendication 1, caractérisé en ce que le tronçon (35) résistant à la flexion se situe à l'extrémité avant (12a) de l'ouvrage dans le sens du déplacement (22).

3. Procédé selon la revendication 1 ou 2, caractérisé en ce que les tronçons (56) de l'ouvrage reliés par des articulations (33) et rattachés au tronçon résistant à la flexion ont une longueur correspondant à l'intervalle (l) compris entre les appuis (23 à 29).

4. Procédé selon la revendication 1 ou 2, caractérisé en ce que, dans l'ouvrage à pousser, les tronçons (35a) qui résistent à la flexion et qui reposent sur plusieurs appuis (24, 25 ou 27, 28) alternent avec des tronçons (36) qui sont reliés à ceux-ci par des articulations (33) et dont la longueur est inférieure à l'intervalle (l) compris entre les appuis (23 à 29).

5. Procédé de fabrication d'un ouvrage de longue portée (55), tel que tablier de pont, tunnel immergé ou autre, réalisé, depuis l'emplacement d'une extrémité de l'ouvrage, en tronçons (56) raccordés les uns aux autres selon le procédé de poussage en cadence et poussé dans le sens longitudinal de l'ouvrage sur des appuis (23 à 29) disposés à un intervalle (l) les uns des autres jusqu'en position d'utilisation, en particulier selon l'une des revendications 1 à 4, caractérisé en ce que les joints ou les articulations (60) de l'ouvrage prévus pour la situation d'utilisation sont partiellement raidis dans la zone de l'articulation pendant la poussée longitudinale du fait de la compression des segments d'ouvrage ou des tronçons d'ouvrage, les segments d'ouvrage (18 ou 56), respectivement les tronçons d'ouvrage s'appuyant les uns contre les autres dans les zones d'articulation par l'intermédiaire d'éléments comprimables (61, 62) et présentant ainsi, au moins pendant la poussée longitudinale, dans la zone de l'articulation, un jeu déterminé et une résistance à la flexion limitée.

6. Procédé selon la revendication 5, caractérisé en ce que les joints articulés (46) des articulations (60) situés entre les segments d'ouvrage (18 ou 56), respectivement entre les tronçons d'ouvrage, sont garnis avec un élastomère (61, 62) et les tronçons d'ouvrage, respectivement les segments d'ouvrage (18 ou 56) sont assemblés par mise en tension dans la zone d'articulation grâce à des éléments de mise en tension d'articulation inférieurs et supérieurs (48 ou 49).

7. Procédé selon la revendication 6, caractérisé en ce que la résistance à la flexion dans les zones d'articulation varie, lors de la progression de l'ouvrage, du fait de la modification de la tension dans les éléments de mise en tension des articulations (48, 49).

8. Procédé selon la revendication 6 ou 7, caractérisé en ce que, dans les éléments supérieurs (48) de mise en tension d'articulation, les forces de contrainte produites sont différentes de celles produites dans les éléments inférieurs (49) de mise en tension d'articulation.

9. Procédé selon les revendications 5 à 8, caractérisé en ce qu'il est prévu dans l'ouvrage plusieurs articulations élastiques (60) sur la longueur de l'intervalle (l) entre deux appuis.

10. Procédé selon l'une des revendications 1 à 4, caractérisé en ce que le tronçon résistant à la flexion (35a ou 56a, 56b) présente, à l'extrémité avant (12a) du support cantilever, dans l'intervalle (l) compris entre les appuis (23 à 29), des articulations (32) qui sont raidies pendant la phase de réalisation du déplacement longitudinal.

11. Procédé selon l'une des revendications 1 à 10, caractérisé en ce qu'est fixé, à l'extrémité avant de l'ouvrage par rapport au sens de l'avancée (22), un bec en saillie (54) dont la raideur à la flexion est sensiblement inférieure à celle de l'ouvrage.
